# FASCICULE DE BREVET EUROPEEN

(11) **EP 0 205 357 B1**
(45) Date de publication et mention de la délivrance du brevet: **28.11.1990**
(21) Numéro de dépôt: 86400841.2
(22) Date de dépôt: 18.04.1986
(51) Int. Cl.: G07D 9/06

(54) **Procédé et installation pour l'encartouchage de piles de pièces de monnaie**
Verfahren und Vorrichtung zum Verpacken von Münzenstapeln
Method and apparatus for packaging stacks of coins

(30) Priorité: 26.04.1985 FR 8506416; 14.04.1986 FR 8605291
(43) Date de publication de la demande: 17.12.1986
(73) Titulaire: AMIEL ELECTRONIQUE, F-83310 Cogolin (FR)
(72) Inventeur: Brisebarre, Marcel, Saint Denis Pouilly (Ain) (FR)
(74) Mandataire: Cabinet HERRBURGER

(56) Documents cités:
- DE-C- 166 570
- DE-C- 180 571
- DE-C- 307 234
- FR-A- 999 604
- FR-A- 1 436 234
- FR-A- 2 214 638
- GB-A- 6 320
- GB-A- 618 593
- US-A- 3 000 160

## Description

L'invention concerne un procédé et une installation pour l'encartouchage de piles de pièces de monnaie.

Plus particulièrement, ce procédé et cette installation se rapportent à l'encartouchage des piles de pièces de monnaie dans des tubes réalisés à l'aide d'une feuille de papier enroulée, dont les extrémités sont rabattues et serties pour former des bourrelets conférant une bonne cohésion à la cartouche de pièces de monnaie confectionnée.

Les installations de ce type existant actuellement donnent lieu à des machines importantes par leur encombrement, leur complexité et leur prix et ces inconvénients résultent du fait que ces machines impliquent des mouvements discontinus rapides et d'amplitude relativement importante d'un grand nombre de pièces mécaniques. Egalement, ces inconvénients résultent du fait que la pile de pièces et la feuille de papier sont guidées, transférées et maintenues par des mécanismes indépendants, tandis que le problème le plus critique concerne le transfert de la pile de pièces, vers le dispositif de sertissage, car pour ce transfert, il est nécessaire de déplacer rapidement et sur une distance relativement importante, la pile de pièces dont la cohésion n'est pas encore assurée.

Un autre inconvénient de ces machines connues réside dans le fait que la feuille de papier est en général amenée autour de la pile de pièces déjà formée et que le serrage de l'enroulement du papier autour de cette pile ne peut être obtenu que par des guides très précis d'autant plus difficiles à obtenir qu'ils doivent s'appliquer à un diamètre variable en fonction de la valeur faciale des pièces.

Enfin, la commande des éléments de sertissage est réalisée par des bras soumis à des mouvements complexes, discontinus, pour réaliser le sertissage des extrémités de la cartouche sur la pile de pièces puis pour libérer la cartouche formée et permettre la mise en place de la pile de pièces correspondant à la cartouche suivante.

Ces différents mouvements, discontinus, de grande amplitude et mettant en jeu des forces relativement importantes, sont commandés individuellement et les uns par rapport aux autres par des embrayages, des cames, des tringleries, des leviers, des engrenages de renvoi de mouvement et des articulations qui sont la cause principale de la complexité et de la lourdeur physique de ces machines. Cette discontinuité des mouvements et leur grande amplitude sont également d'autant plus gênantes que l'on cherche à opérer plus rapidement.

Suivant la demande de brevet en Grande-Breta- gne N_{°} 6320, il est ainsi décrit une machine pour la fabrication de rouleaux de pièces, suivant laquelle on enroule la feuille de papier d'emballage puis on dépose la pile de pièces dans le cylindre ainsi formé. Dans ce cas cependant, le poste qui forme initialement le cylindre de papier est également le poste qui resserre ce cylindre sur la pile de pièces, ainsi que le poste qui assure le sertissage des extrémités du cylindre de papier. Il s'agit donc là d'une solution complexe et fragile qui ne permet pas d'obtenir des rouleaux de pièces emballés de grande solidité.

Suivant la demande allemande N_{°} 307 234, il s'agit d'une machine destinée à entourer de papier des objets cylindriques rigides, cette machine mettant en oeuvre deux surfaces dont l'une est mobile et entre lesquelles sont amenés et déplacés ces objets cylindriques. Cette machine ne peut cependant pas être mise en oeuvre pour l'encartouchage de piles de pièces de monnaie car les pièces d'une pile ne présentent aucune cohésion entre elles et ne se comportent pas comme des objets de forme cylindrique rigide.

Le brevet français N_{°} 1 436 234 concerne une machine à envelopper les rouleaux de pièces de monnaie et prévoit des mécanismes de sertissage disposés à l'extrémité d'un chemin après que le cylindre de papier ait été resserré sur la pile de pièces. Ce sertissage est réalisé en entraînant en rotation sur lui-même le cylindre de papier serré sur les pièces, tandis qu'il est maintenu en contact avec les surfaces mobiles de façon que le mécanisme qui assure le sertissage soit commandé par l'intermédiaire de la pile de pièces, elle-même entraînée en rotation par la surface mobile. Le sertissage est obtenu par des crochets montés sur des coulisseaux, ces crochets assurant le sertissage pendant que le cylindre de papier serré sur les pièces est entraîné en rotation sur lui-même.

Dans le brevet allemand N° 166 170, il s'agit d'une machine pour l'encartouchage de piles de pièces de monnaie suivant laquelle la pile de pièces de monnaie préalablement réalisée sert de support pour l'enroulement de la feuille de papier d'emballage. Dans ce cas, il est également prévu plusieurs guides à surface cylindrique dont le diamètre correspond à celui des pièces à encartoucher, de façon que ces guides puissent venir serrer le papier sur la pile.

La présente invention a notamment pour but de remédier à ces inconvénients et concerne à cet effet un procédé pour l'encartouchage de piles de pièces de monnaie, suivant lequel on enroule partiellement une feuille de papier pour former au moins une circonférence complète d'un tube dont la section circulaire est légèrement supérieure au diamètre des pièces à encartoucher, on dispose la pile de pièces à l'intérieur de ce tube, procédé caractérisé en ce qu'on déplace le tube non serré contenant la pile de pièces vers l'une des extrémités d'un chemin délimité par deux surfaces présentant des génératrices parallèles dont l'une est mobile dans le sens du déplacement du tube, ce sens étant tel qu'il déplace le tube le long de ce chemin par roulement sur la surface non mobile, tout en poursuivant l'enroulement de la feuille de papier sur la pile de pièces.

Suivant une autre caractéristique de l'invention, on dispose un mécanisme de sertissage des extrémités du tube de papier sur la pile de pièces à l'extrémité opposée du chemin, ce mécanisme agissant pendant que l'on maintient le tube de pièces immobile en position mais mobile en rotation sur lui-même par le maintien de son contact avec la surface mobile.

Suivant une autre caractéristique de l'invention, la surface mobile du chemin est constituée par la périphérie d'un tambour entraîné en rotation continue et en regard duquel est disposée une surface, parallèle à l'axe de ce tambour, ces surfaces délimitant entre elles le chemin de roulement du tube de pièces, des guides de forme générale circulaire étant disposés en amont de ce chemin - compte tenu du sens de rotation du tambour - ces guides étant réalisés de manière à former, par enroulement, au moins la circonférence complète du tube de papier.

Suivant une autre caractéristique de l'invention, la surface disposée en regard du tambour pour délimiter le chemin est montée mobile, en direction de la périphérie du tambour, sous l'action d'un moyen élastique.

Suivant une autre caractéristique du procédé de l'invention, le procédé est caractérisé en ce que l'on entraîne le mécanisme de sertissage à partir du second rouleau et par l'intemédiaire de deux cames cloches se faisant face sur un axe parallèle au second rouleau.

L'invention est représentée à titre d'exemples non limitatif sur les dessins ci-joints, dans lesquels :
- la figure 1 est une vue en élévation d'un mode de réalisation de l'invention,
- la figure 2 est une coupe suivant A-A de la figure 1,
- la figure 3 est une coupe suivant B-B de la figure 1,
- la figure 4 est une vue correspondant à la figure 1 représentée au stade de formation d'une circonférence du tube de papier,
- la figure 5 est une vue correspondant à la figure 1 représentée au stade de dépose de la pile de pièces dans le tube formé,
- la figure 6 est une coupe suivant C-C' de la figure 5,
- les figures 7 et 8 représentent deux étapes ultérieures du cycle de formation du rouleau de papier sur la pile de pièces,
- la figure 9 est une vue en élévation schématique d'un mode de réalisation du réglage de la machine en fonction de la valeur faciale des pièces de la pile.
- la figure 10 est une vue de-dessus schématique et en position de repos d'un mode de réalisation du dispositif de sertissage des extrémités du tube de papier sur une pile de pièces,
- la figure 11 est une vue correspondant à la figure 10, le dispositif de sertissage étant en cours de fonctionnement,
- la figure 12 est une vue en coupe suivant D-D de la figure 10,
- les figures 13 et 14 sont des vues correspondant respectivement aux figures 11 et 12, la pile de pièces serties étant en position d'éjection,
- la figure 15 est une vue de-dessus schématique d'un autre mode de réalisation de l'installation conforme à l'invention.
- la figure 16 est une vue latérale du mécanisme de sertissage au début d'une opération de sertissage.
- la figure 17 est une vue de-dessus de la figure 16,
- la figure 18 représente le mécanisme de sertissage de la figure 16 à la fin des opérations de sertissage lors de l'éjection du rouleau de pièces confectionné,
- la figure 19 est une vue de-dessus de la figure 18.

La présente invention a en conséquence pour but la réalisation d'une machine d'encartouchage réalisant l'enroulement et le sertissage d'une feuille de papier autour d'une pile de pièces, cette machine étant de construction extrêmement simple et, donc, peu coûteuse et légère.

Suivant l'invention, on a ainsi prévu de n'utiliser le mouvement moteur que de manière continue et, particulièrement, sous forme de mouvements de rotation, tandis que les mouvements discontinus qui restent nécessaires, ne sont que de faible amplitude et sont alors obtenus indépendamment du moteur par des organes d'actionnement tels que des électro-aimants agissant directement sur l'organe commandé, c'est-à-dire sans embrayage et sans transmission.

Par ailleurs, suivant la construction décrite, la cartouche en formation constitue elle-même l'un des éléments utiles de la chaîne cinématique en supprimant ou minimisant l'intervention d'autres éléments mécaniques et en provoquant de plus, le déclenchement d'opérations successives par sa propre progression. De tels principes peuvent être effectivement appliqués en recourant à deux facteurs dépendant l'un de l'autre, à savoir l'empilage des pièces dans un tube de papier partiellement réalisé et constitué par au moins une circonférence de ce papier, puis l'entraînement en roulement par serrage de cet ensemble entre une surface mobile et une surface fixe.

Ainsi, suivant la figure 1, le mouvement moteur continu est obtenu par le tambour 1 dont la périphérie est de préférence garnie d'une matière compressible élastiquement. En regard de la périphérie de ce tambour, est disposée une surface rigide et courbe 2 dont les génératrices sont parallèles à l'axe X-X, cette surface 2 étant montée pivotante suivant un axe 3 parallèle à l'axe X-X et déterminant avec la périphérie du tambour 1 un couloir 4 constituant, comme on le verra ultérieurement, le chemin de roulement de la cartouche en cours de formation.

Un ressort 5 tend constamment à pousser la surface 2 vers la périphérie du tambour 1, tandis qu'à l'extrémité libre de cette surface 2 est prévu un rouleau 6 monté à libre rotation. A proximité de ce rouleau 6, est disposé un second rouleau 7 monté également à libre rotation et qui interviendra lors de l'opération de sertissage des extrémités de la cartouche comme on le verra ultérieurement.

A proximité de la périphérie du tambour 1, est prévu un rouleau 8, mobile parallèlement à son axe sous l'action d'un organe de commande, afin de presser la feuille de papier 9 contre le tambour moteur 1. Dans ce cas, la rotation du tambour 1 pousse la feuille de papier contre la surface concave du guide courbe 10 de façon que l'extrémité de cette feuille de papier soit amenée, à l'extrémité 10₁ de ce guide, à proximité de la périphérie du tambour 1 et de deux guides 11 et 12 définissant ensemble une section circulaire dont le diamètre est légèrement supérieur au diamètre de la valeur faciale des pièces de la pile à encartoucher. Le guide 11 est constitué de préférence par une feuille de matière souple du genre clinquant et est fixé à son extrémité 11₁ à une tringlerie 13 pivotant en 13₁ suivant un axe parallèle à l'axe X-X.

De même, le guide 12 est constitué par une lame mince et déformable élastiquement fixée en 12₁ à l'extrémité amont de la surface 2 et s'appuyant sur la tringlerie 14 qui définit la courbure de la lame.

Ce guide 12 disposé, au repos, en travers du couloir 4, est ainsi réalisé de manière à pouvoir s'effacer de ce couloir en s'appliquant contre la surface 2 lorsqu'il est repoussé par un tube de pièces. Dans ce cas, la tringle 14 vient se loger dans une encoche 2₁ de la surface 2.

On notera cependant que, au lieu de prévoir une encoche 2₁ pour recevoir la tringle 14, on pourra réaliser la surface 2 de façon que sa face interne soit souple et déformable élastiquement, tandis que la tringle 14 est réalisée suffisamment mince pour s'enfoncer dans cette face souple lors de l'effacement du guide 12.

Suivant un autre mode de réalisation, la surface mobile 1 délimitant l'un des côtés du chemin de guidage, pourra être réalisée de diverses manières et, par exemple, à l'aide de plusieurs courroies tendues parallèlement sur au moins deux tambours d'axes parallèles à l'axe du tambour 1, ce qui aurait pour avantage de rendre la surface 2 plane.

La périphérie du tambour 1 est pourvue d'une rainure annulaire 1₁ à l'intérieur de laquelle est logée partiellement une surface de guidage 15 inclinée par rapport à la périphérie du tambour 1 et dont l'extrémité extérieure à ce tambour se place à hauteur du guide 12 afin d'assurer le guidage du papier issu du guide courbe 10 vers le guide 12, puis vers le guide 11.

Ainsi, (voir figure 4) lorsque le rouleau 8 vient appliquer la feuille de papier contre le tambour 1, la feuille 9 suit la courbure concave du guide courbe 10 puis, lorsqu'elle arrive à proximité de l'extrémité 10₁ de ce guide, elle est déviée par le guide incliné 15 de façon qu'elle suive les guides circulaires 12 et 11 et forme un tube de papier de section circulaire.

A proximité de ces guides 11 et 12, il est prévu un détecteur 16 qui constate le passage de l'extrémité de la feuille de papier et qui, par l'intermédiaire d'un dispositif de temporisation, ramène en position initiale le rouleau 8 à l'instant où l'extrémité libre de cette feuille de papier forme une circonférence complète.

Lorsque cet enroulement partiel de la feuille de papier est réalisé pour constituer une structure tubulaire, on procède alors au dépôt de la pile de pièces dans ce tube 9₁ ainsi formé.

A cet effet, la machine comprend, sous les guides circulaires 11 et 12, une surface d'appui 17 dans laquelle s'insère la tête 18₁ d'un poussoir 18. La tête 18₁ peut être amenée en position haute au-dessus de la surface d'appui 17 (voir figure 6) sous l'action d'un électro-aimant 19 et par l'intermédiaire d'un levier coudé 19₁. Par contre, le retour en position initiale de la tête 18₁ dans le plan de la surface d'appui 17 s'effectue sous l'action d'un ressort de rappel 18₂ (voir figure 3).

Préalablement au dépôt de la pile de pièces, la tête 18₁ est située dans le plan de la surface d'appui 17. Le distributeur de pièces de monnaie (par exemple un compteur de pièces) laisse alors tomber quelques pièces de monnaie (par exemple trois ou quatre) dans le tube de papier 9_{!} afin qu'elles s'empilent sur la surface d'appui 17. A ce moment, l'électro-aimant 19 est actionné afin de placer la tête 18₁ en position haute, puis le distributeur de pièces fait chuter dans le tube 19₁ le nombre de pièces prévu pour constituer la pile devant être encartouchée.

Cette construction et ce mode de fonctionnement présentent de nombreux avantages.

Etant donné que les premières pièces de la pile tombent sur la surface d'appui plane 17, elles prennent une position stable et ne risquent pas de basculer, ce qui serait susceptible de se produire, notamment pour des pièces de grand diamètre, si elles tombaient sur la tête 18₁ placée en position haute, cette tête 18₁ étant obligatoirement d'un diamètre relativement faible puisqu'elle doit être plus petite que le plus petit diamètre de pièces à encartoucher.

Lorsque le poussoir 18 est actionné par l'électro-aimant 19, la tête 18₁ soulève les quelques pièces empilées sans les faire basculer, ce début de pile assurant ensuite que les autres pièces qui tombent dans le tube 9₁ s'empilent régulièrement les unes sur les autres.

Le soulèvement de la tête 18₁ a pour effet de positionner l'extrémité inférieure de la pile de pièces par rapport à l'extrémité inférieure du tube 9₁ afin que cette extrémité du tube de papier dépasse suffisamment de la base de la pile de pièces pour pouvoir ensuite être sertie par les mécanismes de sertissage.

On notera cependant que ce soulèvement de la tête 18₁ alors qu'elle ne supporte que quelques pièces, permet de déplacer ces quelques pièces verticalement à l'intérieur du tube 9₁ sans risquer de soulever en même temps le tube, ce qui ne manquerait pas de se produire, compte tenu des frottements engendrés, si la tête 18₁ soulevait la totalité de la pile de pièces dans le tube.

Egalement, ce soulèvement de la tête 18₁ alors qu'elle ne supporte que quelques pièces, permet de mettre en oeuvre un organe électro-magnétique 19 de faible puissance et de temps de réponse court, ce qui ne serait pas le cas si son actionnement devait soulever la totalité de la pile de pièces.

A ce stade, la pile de pièces contenant le nombre de pièces désiré, est disposée en position intermédiaire dans le tube 9ᵢ constitué uniquement par une circonférence de papier maintenue dans sa forme circulaire par les guides 11 et 12.

L'étape suivante doit consister à terminer la confection du tube en serrant le papier sur la pile de pièces, ces opérations étant effectuées également à partir du même tambour moteur 1 (voir figures 7 et 8).

A cet effet, la tringlerie 13 pivotant en 13₁ et accrochée en 11₁ au guide demi-circulaire 11, est reliée à l'extrémité de la tige de commande d'un organe électro-magnétique 20 de façon que l'actionnement de cet organe 20 fasse pivoter la tringlerie 13 en repoussant le tube 9ᵢ non serré sur la pile de pièces, dans le sens de la flèche F, c'est-à-dire dans le couloir 4 qui constituera alors un chemin de guidage pour terminer l'enroulement de la feuille de papier sur les pièces et pour amener le tube obtenu 9₂ serré sur la pile de pièces, directement dans le mécanisme de sertissage.

Lorsque l'organe électro-magnétique 20 est actionné, il entraîne en aéplacement le tube 9₁ et la pile de pièces dans le sens de la flèche F, perpendiculairement à l'axe de la pile, à une vitesse telle que la vitesse de la génératrice de la pile qui entre en contact avec le tambour 1 est supérieure à la vitesse périphérique du tambour 1, de façon à éviter le déroulement du papier du tube 9₁ lorsque ce tube vient se serrer dans l'extrémité amont du couloir 4 entre la surface 2 et le tambour 1.

Simultanément à ce déplacement, la surface 17 est entraînée en déplacement latéral sur une courte fraction du trajet, ce qui libère la tige 18 du levier coudé 19₁. La tête 18₁ de la tige 18 revient alors brusquement en position basse sous l'action du ressort 18₂, de façon à ne pas gêner la progression du tube de pièces le long du chemin 4.

Lorsque l'électro-aimant 20 a poussé le tube de pièces entre le tambour 1 et la surface 2, le ressort 21 ramène la tringlerie 13 en position initiale, ce qui ne risque pas de détruire la structure tubulaire 9₁ étant donné que l'extrémité libre de la feuille de papier est dans ce cas coincée entre le tambour 1 et la surface 2 par l'intermédiaire de la pile de pièces, les pièces de la pile étant elles-mêmes maintenues l'une contre l'autre du fait de ce serrage. Dès cette poussée du tube de pièces, ce dernier est entraîné en rotation par roulement sur la surface courbe 2, du fait de son entraînement par le tambour 1. Le roulement du tube sur la surface 2 a pour effet de rabattre à plat le guide 12 dont la tringlerie de maintien 14 vient se loger dans l'encoche 2₁ de la surface 2. Lors de ce mouvement, le guide 12 s'adapte progressivement le long de la surface 2 compte tenu de sa souplesse et de sa minceur, ce qui permet à ce guide de s'effacer alors que le roulement du tube 9₁ contenant la pile de pièces puisse se poursuivre dans le chemin formé par le couloir 4 (voir figure 8).

Au cours de ce roulement du tube, la boucle de papier, formée initialement contre le guide concave 10, se résorbe, si bien qu'elle vient au contact d'une lame de coupe 22 disposée entre le tambour 1 et le guide concave 10. Pour couper la feuille de papier à la longueur voulue en fonction du diamètre des pièces, il est prévu de maintenir le rouleau d'alimentation 9 appliqué contre le tambour 1 pendant un temps variable, afin de faire varier le moment où le papier est tendu et appliqué contre la pointe du couteau 22.

Lorsque le tube 9₂ enroulé de manière serrée sur les pièces, arrive à l'extrémité aval du chemin 4, il passe brusquement sur le rouleau 6 et vient se caler entre ce rouleau 6, le rouleau 7 et le tambour 1 qui continue à entraîner en rotation le tube de papier contenant les pièces afin de réaliser l'opération de sertissage des extrémités du tube sur les extrémités de la pile de pièces.

On remarquera que dès qu'un tube de pièces 9₂ est situé en position de sertissage entre les rouleaux 6 et 7 et le tambour 1 (voir figure 1), la confection d'un nouveau tube 9₁ peut être entreprise par la mise en contact du rouleau 8 avec la périphérie du tambour 1.

Le dispositif de sertissage comprend une tige filetée 23 qui est pourvue de deux zones 23₁ et 23₂ de pas contraire. Cette tige est positionnée par rapport au rouleau 7 par des entretoises 24 maintenant leur écartement constant.

La tige filetée 23 est entraînée en rotation à partir du tambour 1, par l'intermédiaire du tube de pièces 9₂ du rouleau 7 et des pignons 25 et 26 qui engrènent l'un à l'autre et qui sont solidaires l'un du rouleau 7, l'autre de la tige filetée 23. En regard de la tige filetée 23, sont disposés deux demi-écrous 27 et 28 qui supportent chacun, sur des bras 27₁ et 28₁, des galets inclinés 27₂ et 28₂ dont le profil est tel qu'ils sont susceptibles de replier intérieurement les extrémités du tube de papier pour réaliser le sertissage.

Les demi-écrous 27 et 28 sont, au repos, écartés de la tige filetée 23 (figure 10). Lors de l'opération de sertissage (figures 11 et 12), ils sont poussés contre cette tige filetée par des butées 29 et 30 de façon que la rotation de la tige filetée 23 provoque leur rapprochement et, donc, le rapprochement des galets inclinés 27₂ et 28₂ qui réalisent alors le sertissage.

L'écartement des butées 29 et 30 est réglable et est déterminé en fonction de la hauteur de la cartouche à réaliser. Lorsque le sertissage de la cartouche est terminé, les demi-écrous 27 et 28 échappent aux butées 29 et 30 (voir figure 14), ce qui provoque le déplacement de l'ensemble constitué par la tige 23, le rouleau 7, les entretoises 24, les pignons 24-25 et les demi-écrous 27, 28. Dans cette position, le rouleau 7 est plus éloigné du tambour 1 (voir figure 13) et la rotation du tambour 1 conjuguée au freinage du tambour 7, provoque alors la transformation du mouvement de rotation sur elle-même de la cartouche 9s, en mouvement de roulement de cette cartouche sur le rouleau 7. Ce mouvement provoque l'éjection de la cartouche dans le sens de la flèche F1 (figures 13 et 14) pendant que le tambour 7 pivote dans le sens de la flèche F2 à l'encontre de son ressort de rappel.

Lorsque la cartouche est éjectée, des ressorts de rappel ramènent l'ensemble comprenant la tige 23 et le rouleau 7 en position initiale inactive (figure 10), ce qui a pour effet d'écarter suffisamment les demi-écrous 27, 28 de la tige 23 pour que des moyens de rappel élastique agissant latéralement et axialement, ramènent ces demi-écrous en position initiale.

Le fonctionnement de la machine conforme à l'invention est, bien entendu, adapté à la réalisation de cartouches de piles de pièces de valeurs faciales différentes, et elle comporte donc des moyens de réglage du diamètre du tube 9₁.

A cet effet (voir figure 9), le guide souple 11 accroché par l'une de ses extrémités 11₁ à la tringlerie 13, est constitué par une lame s'enroulant par son autre extrémité sur un rouleau 31 dont l'angle de rotation modifie en conséquence la grandeur de la boucle formant le guide 11. Des moyens de guidage tels que des galets 32, sont prévus pour maintenir à ce guide 11 sa forme approximativement demi-circulaire, quel que soit le diamètre de la cartouche réalisée.

Ces moyens de guidage 32 sont prévus sur le support de la surface fixe 2 dont l'axe de pivotement 3 est mobile, par rapport à la périphérie du tambour 1, également en fonction de la valeur faciale des pièces de la pile à encartoucher, afin de modifier la largeur du couloir 4.

Finalement, le guide 12 occupe une position de repos qui est réglable en fonction de la valeur faciale des pièces de la pile et, à cet effet, l'axe de pivotement 14₁ de sa tringlerie 14 est disposé sur un support 33 qui est commun pour l'axe du rouleau 31 et l'axe 3 de pivotement de la surface 2.

Suivant les figures de 15 à 19, on a représenté un mode de réalisation d'un mécanisme qui assure automatiquement le déclenchement de l'opération de sertissage, l'exécution du sertissage par roulage des deux extrémités du tube de papier formé sur la pile de pièces, puis l'éjection de la cartouche sertie.

L'installation représentée sur la figure 15 comprend une surface mobile motrice constituée par un tambour 1 en regard duquel est disposée une surface rigide courbe 2 pivotant suivant un axe 3 parallèle à l'axe du tambour. Le tambour et la surface 2 délimitent entre eux un couloir 4 constituant le chemin de roulement de la cartouche en cours de formation.

Un ressort 5 tend constamment à pousser la surface 2 vers la périphérie du tambour 1, tandis qu'à l'extrémité libre de cette surface 2 est prévu un rouleau 6 monté à libre rotation. A proximité de ce rouleau 6 est disposé un second rouleau 7 monté également à libre rotation et par l'intermédiaire duquel est effectué l'entraînement du mécanisme de sertissage constitué par deux bras 27₁, 28₁ supportant les galets de sertissage 27₂, 28₂. Ces galets viennent s'appliquer sur les extrémités de la feuille de papier enroulée, pour rouler cette feuille sur elle-même et former des bourrelets de sertissage aux extrémités de la pile de pièces.

La feuille de papier 9 devant constituer la cartouche, est pressée contre le tambour 1 par un rouleau 8 et cette feuille 9 est ainsi entraînée contre la surface concave d'un guide courbe 10, dont l'extrémité 10₁ amène la feuille de papier à proximité de deux guides 11 et 12 définissant ensemble une section circulaire dont le diamètre est légèrement supérieur au diamètre de la valeur faciale des pièces de la pile à encartoucher.

Les guides 11 et 12 réalisés en matériau souple et, notamment, en clinquant, sont fixés respectivement à l'extrémité de bras 13 et 14₁ pivotant en 13₁ et 14₂.

Ainsi, lorsque le rouleau 8 vient appliquer la feuille de papier 9 sur le tambour 1, la feuille 9 suit la courbure concave du guide courbe 10 puis, lorsqu'elle arrive à proximité de l'extrémité 10₁, elle est déviée vers les guides 11 et 12 pour former un tube de papier à section circulaire.

Lorsque cet enroulement partiel de la feuille de papier est réalisé, on procède alors au dépôt de la pile de pièces dans ce tube ainsi formé.

La confection du tube est ensuite poursuivie en poussant le tube et les pièces qu'il contient, dans le couloir 4 par action du guide 11. Dès cette poussée du tube de pièces, ce dernier est entraîné en rotation par roulement sur la surface courbe 2, ce qui a pour effet de réaliser un tube 9₂ constitué d'un enroulement serré de la feuille de papier sur la pile de pièces, ce tube étant finalement coincé entre la paire de rouleaux 6 et 7 et le tambour 1 qui continue à entraîner en rotation le tube de pièces 9₂. Le tube de pièces va alors déclencher lui-même l'opération de sertissage du tube et, à cet effet, il entraîne en rotation le rouleau 7. Ce rouleau 7 est solidaire d'un pignon 31 qui engrène avec un pignon 32 monté sur un axe 33, sur lequel sont également fixées deux cames circulaires 34 et deux cames cloches 35.

Les cames circulaires 34 sont pourvues d'une encoche 34₁ dans lesquelles sont susceptibles de venir se loger les galets 36 supportés par un axe fixe 36₁. Les cames cloches 35 sont pourvues à leur extrémité en regard, d'une rampe en dents de scie dont l'un des flancs obliques 37₁ est mis en oeuvre lors de l'opération de sertissage, alors que le flanc plus raide 37₂ est mis en oeuvre lors de l'opération de retrait du mécanisme de sertissage lorsque le sertissage de la cartouche est terminé et qu'elle doit être éjectée..

Les bras 27₁, 28₁ supportant les galets de sertissage 27₂ et 28₂ sont pourvus de galets 38 et sont fixés à des bagues 39 montées coulissantes sur l'axe 33. Des ressorts (non représentés) sont montés autour de l'axe 33 et s'appliquent sur ces bagues 39 afin de maintenir le galet 38 contre les flancs 37₁, 37₂ des cames cloches 35.

Par ailleurs, les encoches 34₁ des cames circulaires 34 sont positionnées sur l'axe 33 de façon que les encoches 34₁ viennent se loger autour des galets 36 pour permettre le recul de l'axe 33 et du mécanisme de sertissage lorsque les galets 38 commencent à venir s'appliquer sur le flanc plus raide 37₂ des cames cloches.

Le fonctionnement de ce dispositif de sertissage est le suivant.

Lorsque l'axe 33 est entraîné en rotation à partir du tambour 1 par l'intermédiaire du tube 9₁ des pièces du rouleau 7 et des pignons 31, 32, la rotation des cames cloches 35 a pour effet de rapprocher les galets de sertissage 27₂ et 28₂ simultanément à la rotation du tube de pièces sous l'action du tambour 1. L'opération de sertissage se poursuit alors jusqu'à ce que les encoches 34₁ viennent se placer en regard des galets 36, ce qui a pour effet de permettre un léger recul de l'ensemble constitué par l'axe 33 et toutes les pièces qu'il supporte et notamment du tube 7 qui est relié à pivotement à l'axe 33 par l'intermédiaire des bras 24.

Ce recul résulte de la pression exercée par le rouleau 6 et de la rotation du tambour 1. En effet, la pression du rouleau 6 est transmise à l'axe 33 par l'intermédiaire du tube de pièces 9₂, du tambour 7 et des bras 24.

A ce stade et dès que les encoches 34₁ se sont logées sur les galets 36, le rouleau 7 est immobilisé en rotation, étant donné que les galets 36 immobilisent en rotation l'axe 33 et les pignons 32 et 31 par l'intermédiaire des cames circulaires 34. Le tambour immobilisé 7 constitue alors une surface, fixe en rotation, sur laquelle roule la cartouche de pièces 9s qui est toujours entraînée en rotation par le tambour 1. La cartouche 9₂ se déplace alors dans le sens de la flèche F (figure 19) et est éjectée, tandis que le recul concomitant du rouleau 7 entraîne le recul supplémentaire de l'axe 33 afin d'enfoncer plus profondément les encoches 34₁ sur les galets 36.

Après éjection de la cartouche 9s, l'axe 33 et le rouleau 7 reviennent en position initiale sous l'action de ressorts de rappel, non représentés, et les encoches 34₁ des cames circulaires 34 se dégagent des galets 36. L'axe 33 est alors libre en rotation et les galets 38, qui tendent constamment à l'écarter l'un de l'autre sous l'action des ressorts agissant sur les bagues 39, font tourner légèrement les cames cloches 35 et, donc, les cames circulaires 34, afin que ces encoches 34₁ soient décalées des galets 36 et que la périphérie des cames circulaires 34 vienne s'appliquer sur les galets 36 comme représenté sur la figure 3.

L'ensemble du mécanisme est alors revenu en position initiale pour recommencer une opération de sertissage (figures 16 et 17) lorsqu'un tube de papier 9₂ contenant une pile de pièces, arrivera entre les rouleaux 6 et 7 et le tambour 1.

Dans l'exemple représenté sur les figures de 2 à 5, l'axe 36₁ supportant les galets 36 est fixe, alors que l'axe 33 et toutes les pièces qu'il supporte, sont mobiles à l'encontre de ressorts de rappel. Un autre mode de réalisation pourra cependant être envisagé en prévoyant l'axe 33 fixe en position et l'axe 36₁ mobile à l'encontre de ressorts de rappel. Dans ce cas, cependant, le tambour 37 supporté par les bras pivotants 24, sera toujours disposé sous l'action de ressorts de rappel afin de serrer convenablement le tube de pièces 9₂ lors de l'opération de sertissage.

## Revendications

1_{°}) Procédé pour l'encartouchage de piles de pièces de monnaie, suivant lequel on enroule partiellement une feuille de papier (9) pour former au moins une circonférence complète d'un tube (9₁) dont la section circulaire est légèrement supérieure au diamètre des pièces à encartoucher, on dispose la pile de pièces à l'intérieur de ce tube, procédé caractérisé en ce qu'on déplace le tube non serré (9₁) contenant la pile de pièces vers l'une des extrémités d'un chemin (4) délimité par deux surfaces présentant des génératrices parallèles dont l'une (1) est mobile dans le sens du déplacement du tube, ce sens étant tel qu'il déplace le tube le long de ce chemin par roulement sur la surface non mobile (2), tout en poursuivant l'enroulement de la feuille de papier sur la pile de pièce.

2_{°}) Procédé conforme à la revendication 1, caractérisé en ce que le tube non serré (9₁) contenant la pile de pièces est déplacé vers l'une des extrémités du chemin à une vitesse telle que la vitesse de la génératrice du tube qui entre en contact du tambour soit supérieure à la vitesse périphérique du tambour.

3_{°}) Procédé conforme à la revendication 1, caractérisé en ce que l'on dispose un mécanisme de sertissage des extrémités du tube de papier (9₁) serré sur la pile de pièces à l'extrémité opposée du chemin (4), ce mécanisme agissant pendant que l'on maintient le tube (9₂) immobile en position mais mobile en rotation sur lui-même par le maintien de son contact avec la surface mobile (1), ce mécanisme étant entraîné à partir de la surface mobile et par l'intermédiaire du tube (9₂) sur la pile de pièces et entraîné en rotation sur lui-même.

4_{°}) Installation pour la mise en oeuvre du procédé conforme à l'une quelconque des revendications précédentes, caractérisée en ce que la surface mobile du chemin est constituée par la périphérie d'un tambour (1) entraîné en rotation continue et en regard duquel est disposée une surface (2), parallèle à l'axe de ce tambour (1), ces surfaces délimitant entre elles le chemin de roulement (4) du tube de pièces, des guides (11, 12) de forme générale circulaire étant disposés en amont de ce chemin - compte tenu du sens de rotation du tambour (1) - ces guides étant réalisés de manière à former, par enroulement, au moins une circonférence complète du tube de papier (9).

5_{°}) Installation conforme à la revendication 4, caractérisée en ce que la surface (2) disposée en regard du tambour (1) pour délimiter le chemin (4) est montée mobile, en direction de la périphérie du tambour (1), sous l'action d'un moyen élastique (5).

6_{°}) Installation conforme à la revendication 4, caractérisée en ce que la surface (2) disposée en regard du tambour (1) est mobile par pivotement sur un axe (3) parallèle à l'axe du tambour (1) et situé au voisinage de l'extrémité amont du chemin (4).

7_{°}) Installation conforme à la revendication 4, caractérisée en ce que le guide (11, 12) de forme générale circulaire, disposé en amont du chemin de roulement (4) comprend deux guides dont le premier (11) est mobile en direction du chemin de roulement (4) sous l'action d'un organe électro-magnétique (20) de manière à déplacer par translation le tube de pièces vers le chemin et dont le second (12) est diamétralement opposé et est mobile par pivotement sous l'action de la poussée exercée lors du déplacement par translation du tube de pièces.

8_{°}) Installation conforme à la revendication 7, caractérisée en ce que des moyens (2₁) sont prévus pour permettre au second guide (12) de s'effacer du chemin de guidage lors du roulement du tube de pièces dans ce chemin.

9°) Installation conforme à l'une quelconque des revendications précédentes 4 à 8, caractérisée en ce que l'alimentation en papier des guides circulaires (11,12) est obtenue par entraînement de la feuille de papier par le tambour (1) entraîné en rotation continue et contre lequel la feuille est appliquée par un tambour de pression (8), un guide concave (10) étant prévu entre ce tambour de pression (8) et des guides circulaires (11, 12) pour former une boucle de papier distante de la périphérie du tambour.

10_{°}) Installation conforme à l'une quelconque des revendications précédentes 4 à 9, caractérisée en ce que le tambour (1) comporte au moins une rainure annulaire (1₁) dans laquelle est disposée partiellement une lame de guidage (15) parallèle à l'axe du tambour et inclinée par rapport à la périphérie de ce tambour, cette lame étant disposée à hauteur des guides circulaires (11, 12) pour éloigner du tambour la feuille de papier et pour la guider vers ces guides circulaires.

11°) Installation conforme à l'une quelconque des revendications précédentes 4 à 10, caractérisée en ce qu'une surface d'appui (17) est prévue à la base des guides circulaires (11, 12), cette surface étant pourvue d'une tige (18) mobile, sous l'action d'un organe de commande, entre deux positions pour lesquelles l'extrémité de la tige est située soit dans le plan de la surface d'appui (17), soit au-dessus de cette surface d'appui, l'organe de commande (19) étant actionné lors de la chute des pièces dans le tube afin de placer la tige au-dessus de la surface d'appui (17) uniquement lorsque quelques pièces sont empilées dans le tube de papier.

12°) Installation conforme à la revendication 11, caractérisée en ce que la tige (18) est mobile sous l'action d'un organe de commande (19) et à l'encontre d'un ressort de rappel (20).

13°) Installation conforme à l'une quelconque des revendications précédentes 4 à 12, caractérisée en ce que l'entraînement du tube de papier, contenant les pièces, en rotation sur lui-même pendant l'opération de sertissage, est assuré par le tambour (1) contre lequel le tube (9₂) est appliqué par une paire de rouleaux (6, 7) montés à libre rotation et dont l'un (6) est supporté à l'extrémité aval du chemin (4) par la surface de roulement (2) disposée en regard du tambour (1).

14_{°}) Installation conforme à la revendication 13, caractérisée en ce que le rouleau (7) non supporté par la surface de roulement (2), entraîne en rotation une tige filetée (23) à partir du tambour (1) et par l'intermédiaire du tube (9₂) contentant les pièces, cette tige filetée (23) parallèle à l'axe du tambour (1) étant pourvue de deux zones filetées à pas contraire, chaque zone coopérant avec un écrou (27, 28) immobilisé en rotation, supportant un moyen de sertissage (272, 28₂) de l'extrémité du tube de papier sur la pile de pièces.

15_{°}) Installation conforme à la revendication 14, caractérisée en ce que les écrous (27, 28) de la tige filetée (23) sont constitués par des demi-écrous, des butées (29, 30) mobiles en direction de la tige filetée (23) étant prévues pour appliquer les demié- crous contre les zones filetées de pas contraire, ces butées (29, 30) étant en outre de position réglable parallèlement à la tige en fonction de la valeur faciale des pièces de la pile encartouchée.

16_{°}) Installation conforme à la revendication 7, caractérisée en ce que le premier guide (11) des guides circulaires, est constitué par une lame souple reliée par son extrémité libre (11₁) voisine du tambour (1), à une tige (14₁) actionnée par un organe de commande (20), cette lame souple étant de longueur réglable en fonction de la valeur faciale des pièces de la pile, tandis que le second guide (12) est de position réglable en fonction de la valeur faciale des pièces de la pile.

17°) Installation conforme à la revendication 16, caractérisée en ce que la longueur de la lame souple (11) du second guide, la position du premier guide (12) et la position de l'axe de pivotement (3) de la surface de roulement (2) du chemin (4), sont réglables par une commande commune en fonction de la valeur faciale des pièces de la pile.

18_{°}) Procédé conforme aux revendications de 1 à 3, caractérisé en ce que l'on entraîne le mécanisme de sertissage (27₁, 27₂, et 28₁, 28₂) à partir du second rouleau (7) et par l'intermédiaire de deux cames cloches (35) se faisant face sur un axe (33) parallèle au second rouleau (7).

19_{°}) Installation pour la mise en oeuvre du procédé conforme à la revendication 18, caractérisée en ce que l'axe (33) de support des cames cloches (35) est solidaire d'au moins une came circulaire (34) pourvue d'au moins une encoche (34₁) coopérant avec un galet (36), le galet et la came circulaire étant mobiles relativement pour produire l'éjection de la cartouche (9₂) lors de l'écartement du mécanisme de sertissage.

20_{°}) Installation conforme à la revendication 19, caractérisée en ce que les cames cloches (35) sont pourvues d'une rampe en dents de scie dont le flanc oblique le moins raide coopère avec le mécanisme de sertissage pour sertir une cartouche et dont le flanc le plus raide (372) est positionné pour coopérer avec le mécanisme de sertissage lors de son écartement en fin de sertissage, lorsque le galet (36) vient se loger dans l'encoche (34₁) de la came circulaire (34).

## Claims

1. Process for forming into cartridges stacks of coins, according to which a sheet of paper (9) is partially wound so as to form at least one complete circumference of a tube (9₁), the circular cross section of which is slightly larger than the diameter of the coins to be formed into a cartridge, the stack of coins is placed inside this tube, which process is characterised in that the untightened tube (9₁) containing the stack of coins is moved towards one of the ends of the track 4 delimited by two surfaces having parallel generating lines, of which one is movable in the direction of movement of the tube, this direction being such that it moves the tube along this track by rolling over the non-movable surface (2), whilst continuing to wind the paper sheet over the stack of coins.

2. Process according to Claim 1, characterised in that the untightened tube (9₁) containing the stack of coins is moved towards one of the ends of the track at a velocity such that the velocity of the generating line of the tube which comes into contact with the drum is greater than the peripheral velocity of the drum.

3. Process according to Claim 1, characterised in that there is provided a means for crimping the ends of the paper tube (9₁) tightened over the stack of coins at the opposite end of the track 4, this mechanism acting whilst the tube (9₂) is held immobile in position but movable in rotation on itself by contact thereof with the moving surface (1) being maintained, this mechanism being driven on the basis of the moving surface and by means of the tube (9₂) over the stack of coins and driven so as to rotate on itself.

4. Installation for implementing the process according to any one of the preceding Claims, characterised in that the moving surface of the track is formed by the periphery of a drum (1) which is continuously and rotatably driven and opposite which there is disposed a surface (2), parallel to the axis of this drum (1), these surfaces delimiting between them the rolling track (4) of the coin tubes, guides (11, 12) having a generally circular shape being disposed upstream of this track - viewed in the direction of rotaiton of the drum - these guides being produced in such a way that by rolling they form at least one complete circumference of the paper tube (9).

5. Installation according to Claim 4, characterised in that the surface (2), disposed opposite the drum (1) for delimiting the track (4) is mounted so as to be movable in the direction of the periphery of the drum (1) under the action of a resilient means (5).

6. Installation according to Claim 4, characterised in that the surface (2) disposed opposite the drum (1) is movable by pivoting (1) on a shaft (3) parallel to the axis of the drum (1) and located in the vicinity of the upstream end of the track (4).

7. Installation according to Claim 4, characterised in that the guide (11, 12) having a generally circular shape and disposed upstream of the rolling track (4) comprises two guides, of which the first (11) is movable in the direction of the rolling track (4) under the action of an electromagnetic member (20) so as to move the coin tube in translation towards the track, and of which the second (12) is diametrically opposite and movable by pivoting under the action of the push movement exerted when the coin tube moves in translation.

8. Installation according to Claim 7, characterised in that means (2₁) are provided in order to enable the second guide (12) to move away from the guide track when the coin tube rolls into this track.

9. Installation according to any one of the preceding Claims 4 to 8, characterised in that the supply of paper to the circular guides (11, 12) is obtained by driving the paper sheet by the drum (1) which is continuously and rotatably driven, and against which the sheet is applied by a pressure drum (8), a concave guide (10) being provided between this pressure drum (8) and the circular guides (11, 12) to form a paper loop at a distance from the periphery of the drum.

10. Installation according to any one of the preceding Claims 4 to 9, characterised in that the drum (1) comprises at least one annular groove (1₁) in which there is partially disposed a guide blade (15) parallel to the axis of the drum and inclined with respect to the periphery of this drum, this blade being disposed at the level of the circular guides (11, 12) in order to move the paper sheet away from the drum and to guide it towards the circular guides.

11. Installation according to any one of the preceding Claims 4 to 10, characterised in that a bearing surface (17) is provided at the base of the circular guides (11, 12), this surface being provided with a rod (18) which moves under the action of a control member, between two positions in which the end of the rod is located either in the plane of the bearing surface (17) or above this bearing surface, the control member (19) being activated when the coins fall into the tube in order to place the tube above the bearing surface (17) only when a few coins are stacked in the paper tube.

12. Installation according to Claim 11, characterised in that the rod (18) is movable under the action of a control member (19) and against a return spring (20).

13. Installation according to any one of the preceding Claims 4 to 12, characterised in that the paper tube, containing the coins, is driven so as to rotate on itself during the crimping operation by means of the drum (1) against which the tube (9₂) is applied by means of a pair of rollers (6, 7) which are mounted so as to rotate freely and of which one (6) is supported at the downstream end of the track (4) by the rolling surface (2) disposed opposite the drum (1).

14. Installation according to Claim 13, characterised in that the roller (7) which is not supported by the rolling surface (2) rotatably drives a threaded rod (23) from the drum (1) and by means of the tube (9₂) containing the coins, this threaded rod (23) parallel to the axis of the drum (1) being provided with two threaded areas with opposite threads, each area co-operating with a nut (27, 28) which is immobilised in rotation, supporting a means (27₂, 28₂) for crimping the end of the paper tube on the stack of coins.

15. Installation according to Claim 14, characterised in that the nuts (27, 28) of the threaded rod (23) consist of half-nuts, stops (29, 30) which are movable in the direction of the threaded rod (23) being provided to apply the half-nuts against the threaded areas having opposite threads, these stops (29, 30) further having an adjustable position parallel to the rod according to the face value of the coins in the stack to be formed into a cartridge.

16. Installation according to Claim 7, characterised in that the first guide (11) of the circular guides consists of a flexible blade connected at its free end (11₁) adjacent the drum (1), to a rod (14₁) activated by control member (20), this flexible blade having a length which can be adjusted according to the face value of the coins in the stack, whilst the second guide (12) is in a position which is adjustable according to the face value of the coins in the stack.

17. Installation according to Claim 16, characterised in that the length of the flexible blade (11) of the second guide, the position of the first guide (12) and the position of the pivoting shaft (3) of the rolling surface (2) of the track (4) can be adjusted by a common control according to the face value of the coins in the stack.

18. Process according to Claims 1 to 3, characterised in that the crimping mechanism (27₁, 27₂ and 28₁ and 28₂) is driven from the second roller 7 and by means of two bell-shaped cams (35) opposite each other on a shaft (33) parallel to the second roller (7).

19. Installation for implementing the process according to Claim 18, characterised in that the shaft (33) supporting the bell-shaped cams (35) is integral with at least one circular cam (34) provided with at least one notch (34₁) co-operating with a roller (36), the roller and the circular cam being movable in a relative manner so as to cause the cartridge (9₂) to be ejected when the crimping mechanism moves away.

20. Installation according to Claim 19, characterised in that the bell-shaped cams (35) are provided with a saw-tooth ramp, of which the less rigid oblique flank co-operates with the crimping mechanism to crimp a cartridge and of which the more rigid flank (37₂) is positioned so as to co-operate with the crimping mechanism when it moves away at the end of the crimping operation, when the roller (36) locates in the notch (34₁) of the circular cam (34).

## Patentansprüche

1. Verfahren zum Verpacken von Münzenstapeln, bei welchem ein Papierblatt (9) zur Bildung mindestens eines kompletten Umfangs eines Rohres (9₁) teilweise eingerollt wird, dessen kreisförmiger Querschnitt etwas größer als der Durchmesser der zu verpackenden Münzen ist, und bei welchem der Münzenstapel in das Innere dieses Rohres gebracht wird, dadurch gekennzeichnet, daß das den Münzenstapel enthaltende, noch nicht gestraffte Rohr (9₁) gegen ein Ende einer Bahn (4) verlagert wird, die durch zwei Flächen, die parallele Erzeugende aufweisen, begrenzt ist, von denen die eine Fläche (1) in Richtung der Verlagerung des Rohres derart beweglich ist, daß das Rohr unter Abrollen auf der nicht beweglichen Fläche (2) entlang der Bahn verlagert wird und dabei das Einrollen des Papierblatts um den Münzenstapel vor sich geht.

2. Verfahren nach Anspruch 1, dadurch gekennzeichnet, daß das nicht gestraffte, den Münzenstapel enthaltende Rohr (9₁) gegen ein Ende der Bahn mit einer derartigen Geschwindigkeit verlagert wird, daß die Geschwindigkeit der Erzeugenden des Rohrs, die mit der Trommel in Berührung tritt, höher als die Umfangsgeschwindigkeit der Trommel liegt.

3. Verfahren nach Anspruch 1, dadurch gekennzeichnet, daß an dem anderen Ende der Bahn (4) eine Vorrichtung zum Herumbördeln der Enden des um den Münzenstapel herumgestrafften Papierrohrs (9₁) vorgesehen ist, daß die Vorrichtung arbeitet, während das Rohr (9₂) positionsfest, jedoch um sich selbst durch die Aufrechterhaltung des Kontaktes mit der beweglichen Fläche (1) drehbar gehalten wird, und daß die Vorrichtung von der beweglichen Fläche durch das den Münzenstapel umgebende Rohr (9₂) um sich selbst angetrieben wird.

4. Vorrichtung zur Durchführung des Verfahrens nach einem der vorangehenden Ansprüche, dadurch gekennzeichnet, daß die bewegliche Fläche der Bahn durch den Umfang einer kontinuierlich drehangetriebenen Trommel (1) gebildet und dieser gegenüber eine zur Achse der Trommel (1) parallele Fläche (2) angeordnet ist, wobei diese Flächen zwischen sich die Rollbahn (4) des Münzenrohrs begrenzen und - bezogen auf die Drehrichtung der Trommel (1) - aufwärts dieser Bahn im wesentlichen kreisförmige Führungen (11, 12) angeordnet sind, die so ausgebildet sind, daß sie durch Einrollen mindestens einen kompletten Umfang des Papierrohrs (9) bilden.

5. Vorrichtung nach Anspruch 4, dadurch gekennzeichnet, daß die zur Begrenzung der Bahn (4) der Trommel (1) gegenüber angeordnete Fläche (2) in Richtung des Umfangs der Trommel (1) gegen die Wirkung eines elastischen Mittels (5) beweglich angebracht ist.

6. Vorrichtung nach Anspruch 4, dadurch gekennzeichnet, daß die der Trommel (1) gegenüber angeordnete Fläche (2) um eine zur Achse der Trommel (1) parallele und nahe dem aufwärts gelegenen Ende der Bahn (4) angeordnete Achse (3) schwenkbeweglich ist.

7. Vorrichtung nach Anspruch 4, dadurch gekennzeichnet, daß die im wesentlichen kreisförmige und aufwärts der Rollbahn (4) angeordnete Führung (11, 12) zwei Führungen umfaßt, von denen die erste (11) unter der Wirkung eines elektromagnetischen Organs (20) in Richtung der Rollbahn (4) beweglich ist, um das Münzenrohr in Richtung auf die Bahn zu verlagern, und von denen die zweite (12) diametral gegenüberliegt und unter der Wirkung des bei der Verlagerung des Münzenrohrs ausgeübten Drucks schwenkbeweglich ist.

8. Vorrichtung nach Anspruch 7, dadurch gekennzeichnet, daß Mittel (2) vorgesehen sind, die es der zweiten Führung (12) ermöglichen, sich aus der Führungsbahn beim Abrollen des Münzenrohrs zu entfernen.

9. Vorrichtung nach einem der Ansprüche 4 bis 8, dadurch gekennzeichnet, daß die Zufuhr von Papier zu den kreisförmigen Führungen (11, 12) durch den Antrieb des Papierblatts mittels der kontinuierlich drehangetriebenen Trommel (1) erfolgt, gegen die das Papierblatt durch eine Andrückrolle (8) angedrückt wird, und daß zwischen der Andrückrolle (8) und den kreisförmigen Führungen (11, 12) eine konkave Führung (10) zur Bildung einer von dem Umfang der Trommel entfernten Papierschlaufe vorgesehen ist.

10. Vorrichtung nach einem der Ansprüche 4 bis 8, dadurch gekennzeichnet, daß die Trommel (1) mindestens eine ringförmige Nut (1₁) aufweist, in welcher eine zur Achse der Trommel parallele und gegenüber dem Umfang der Trommel geneigte Führungszunge (15) angeordnet ist, die sich in Höhe der kreisförmigen Führungen (11, 12) befindet, um ein Papierblatt von der Trommel zu entfernen und es den kreisförmigen Führungen zuzuführen.

11. Vorrichtung nach einem der Ansprüche 4 bis 10, dadurch gekennzeichnet, daß am Grund der kreisförmigen Führungsflächen (11, 12) eine Anlagefläche (17) vorgesehen ist, die mit einem unter der Wirkung eines Steuervorgangs zwischen zwei Stellungen beweglichen Zapfen (18) versehen ist, wobei das Ende des Zapfens entweder in der Ebene der Anlagefläche (17) oder oberhalb dieser Anlagefläche sich befindet und wobei das Steuerorgan (19) beim Hereinfallen der Münzen in das Rohr betätigt wird, um den Zapfen erst nachdem einige Münzen in dem Papierrohr angehäuft sind, nach oberhalb der Anlagefläche (17) zu verlagern.

12. Vorrichtung nach Anspruch 11, dadurch gekennzeichnet, daß der Zapfen (18) unter der Wirkung eines Steuerorgans (19) und gegen die Wirkung einer Rückzugsfeder (20) beweglich ist.

13. Vorrichtung nach einem der Ansprüche 4 bis 12, dadurch gekennzeichnet, daß der Antrieb des Papierrohrs mit den Münzen um sich selbst beim Bördeln durch die Trommel (1) erfolgt, gegen die das Rohr (9₂) durch ein Rollenpaar (6, 7) angedrückt wird, welches drei drehbar gelagert ist und von welchem die eine Rolle (6) am abwärts gelegenen Ende der Bahn (4) von der der Trommel (1) gegenüber angeordneten Rollfläche (2) getragen ist.

14. Vorrichtung nach Anspruch 13, dadurch gekennzeichnet, daß die von der Rollfläche (2) nicht getragene Rolle (7) über die Trommel (1) und durch das die Münzen enthaltende Rohr (9₂) hindurch eine Gewindestange (23) drehbar antreibt, die parallel zur Achse der Trommel (1) angeordnet und mit zwei Gewindezonen unterschiedlicher Steigung versehen ist, von denen jede mit einem undrehbaren Gewindestück (27, 28) zusammenwirkt und ein Bördelelement (27₂, 28₂) für das Ende des den Münzenstapel umgebenden Papierrohrs trägt.

15. Vorrichtung nach Anspruch 14, dadurch gekennzeichnet, daß die Gewindestücke (27, 28) der Gewindestange (23) durch Halbschrauben gebildet und in Richtung der Gewindestange (23) bewegliche Anlageglieder (29, 30) vorgesehen sind, die die Halbschrauben gegen die Gewindeabschnitte entgegengesetzter Steigung andrücken und in ihrer Position parallel zu der Gewindestange je nach dem Nennwert der Münzen in dem verpackten Stapel einstellbar sind.

16. Vorrichtung nach Anspruch 7, dadurch gekennzeichnet, daß die erste (11) der kreisförmigen Führungen aus einem weichen Blatt besteht, das mit seinem freien, der Trommel (1) benachbarten Rand (11₁) mit einem von einem Steuerorgan (20) betätigten Hebel (14₁) verbunden ist, und das weiche Blatt eine in Abhängigkeit vom Nennwert der Münzen des Stapels einstellbare Länge aufweist, während die zweite Führung (12) in Abhängigkeit vom Nennwert der Münzen des Stapels einstellbare Position aufweist.

17. Vorrichtung nach Anspruch 16, dadurch gekennzeichnet, daß die Länge des weichen Blatts (11) der zweiten Führung, die Position der ersten Führung (12) und die Position der Schwenkachse (3) der Rollfläche (2) des Weges (4) in Abhängigkeit vom Nennwert der Münzen des Stapels von einer gemeinsamen Steuerung einstellbar sind.

18. Verfahren nach einem der Ansprüche 1 bis 3, dadurch gekennzeichnet, daß die Bördelvorrichtung (27₁, 27₂ und 28₁, 28₂) von der zweiten Rolle (7) über zwei glockenförmige Nocken (35) angetrieben ist, die auf einer zu der zweiten Rolle (7) parallelen Welle (33) einander zugewandt sind.

19. Vorrichtung zur Durchführung des Verfahrens nach Anspruch 18, dadurch gekennzeichnet, daß mit der die glockenförmigen Nocken (35) tragenden Achse (33) mindestens eine kreisförmige Nockenscheibe (34) verbunden ist, die mindestens eine Ausnehmung (34₁) aufweist, die mit einer Rolle (36) zusammenwirkt, wobei die Rolle und die kreisförmige Nockenscheibe gegeneinander beweglich sind, um das Auswerfen der Münzkartusche (9₂) bei der Entfernung der Bördelvorrichtung zu bewerkstelligen.

20. Vorrichtung nach Anspruch 19, dadurch gekennzeichnet, daß die glockenförmigen Nocken (35) mit einer mit einer Sägezahnverzahnung versehenen Rampe ausgestattet sind, deren weniger steile Flanke mit der Bördelvorrichtung zusammenwirkt, um eine Kartusche einzubördein und deren steilere Flanke (37₂) so angeordnet ist, daß sie mit der Bördelvorrichtung bei ihrer Entfernung am Ende des Bördelvorganges zusammenwirkt, wenn die Rolle (36) sich in die Ausnehmung (34₁) des kreisförmigen Nockens (34) hineingesetzt hat.
